# FASCICULE DE BREVET EUROPEEN

(11) **EP 3 449 740 B1**
(45) Date de publication et mention de la délivrance du brevet: **15.07.2020**
(21) Numéro de dépôt: 18186706.0
(22) Date de dépôt: 31.07.2018
(51) Int. Cl.: A41D 13/00, A47G 25/90

(54) **DISPOSITIF POUR FACILITER LE RETRAIT D'UN MAILLOT, NOTAMMENT UN MAILLOT DE SPORT**
VORRICHTUNG ZUM ERLEICHTERN DES KRIMPENS EINES TRIKOTS, INSBESONDERE EINES SPORTTRIKOTS
DEVICE FOR FACILITATING THE REMOVAL OF A SHIRT, IN PARTICULAR A SPORTS SHIRT

(30) Priorité: 31.08.2017 FR 1758045
(43) Date de publication de la demande: 06.03.2019
(73) Titulaire: Iakob, Florin, 75014 Paris (FR)
(72) Inventeur: Iakob, Florin, 75014 Paris (FR)
(74) Mandataire: Lucas, Laurent Jacques

(56) Documents cités:
- WO-A1-2016/075500
- WO-A1-2016/075501

## Description

### DOMAINE DE L'INVENTION

L'invention se rapporte au domaine général de l'habillement. Elle se rapporte plus particulièrement au domaine des vêtements, de type T-shirt ou polo, destinés à être portés à même la peau et notamment aux vêtements de sport.

### CONTEXTE DE L'INVENTION ART-ANTERIEUR

Dans certains domaines de la pratique sportive on a pour habitude de pratiquer en étant revêtu d'un maillot de sport dont une des fonctionnalités est la régulation de la transpiration du pratiquant. Parmi ces sports on compte, de manière non limitative, les sports individuels tels que l'athlétisme, les sports se pratiquant en duo, tels que le tennis, le squash ou le ping-pong et les sports d'équipes. Dans toutes ces disciplines sportives on a tendance à utiliser des maillots constitués de textiles techniques, taillés pour être assujettis près du corps du sportif, tant pour des raisons d'efficacité du textile considéré que pour des raisons esthétiques.

Or la pratique intensive d'un sport provoque généralement une transpiration importante du pratiquant, transpiration qui est absorbée au moins en partie par le maillot, de sorte qu'en fin de séance, ou de match, le pratiquant, le sportif, porte sur le dos un maillot plus ou moins trempé de sueur qu'il lui est parfois difficile d'ôter, ce dernier collant littéralement à la peau. Le sportif se voit alors contraint, pour ôter son maillot, à des contorsions plus ou moins déplaisantes et même, dans certains cas, il se voit contraint de se faire assister par un tiers. Oter son maillot devient alors une opération sinon pénible, du moins déplaisante.

Cette situation se produit en particulier lorsque le pratiquant est un enfant, ou une personne pouvant avoir des difficultés pour se contorsionner.

Or il n'existe à l'heure actuelle aucun système permettant de faciliter cette opération, de sorte que le pratiquant en butte à ce problème de déshabillage est parfois contraint de tirer fortement sur l'encolure de son maillot au risque de détériorer, de déchirer, celui-ci et dans le cas où cette manœuvre est inopérante, de tenter d'ôter son maillot en le saisissant par le bord inférieur. Le document WO2016/075500 divulgue un dispositif pour faciliter le retrait d'un maillot de type polo ou t-shirt selon le préambule de la revendication 1.

### PRESENTATION DE L'INVENTION

Un but de l'invention est de proposer un moyen permettant à un sportif, de retirer facilement son maillot après la pratique de son sport, en toute circonstance, sans détériorer ce dernier en tirant brutalement sur l'encolure.

Un autre but de l'invention est de proposer un moyen n'altérant pas l'esthétique générale du maillot.

Un autre but de l'invention est de proposer un moyen pouvant être mis en oeuvre sur tout type de maillot, ajusté près du corps ou non.

A cet effet l'invention a pour objet, un dispositif pour faciliter le retrait d'un maillot de type polo ou t-shirt, le retrait du maillot étant opéré par l'encolure.

Le dispositif selon la revendication 1, comporte une pièce de textile rapportée sur l'envers du maillot et positionnée au milieu du dos du maillot, ladite pièce rapporté étant une pièce de tissus s'étendant de l'encolure du maillot jusqu'au bas du maillot.

Ladite pièce rapportée est cousue par ses bords latéraux sur l'envers du dos du maillot de façon à ménager entre les deux coutures un espace médian à l'intérieur duquel un cordon de traction est positionné de telle façon que ce dernier puisse coulisser entre la pièce rapportée et l'envers du dos du maillot.

Le cordon de traction présente une extrémité fixe, positionnée à proximité du bas du maillot, et fixée par une couture sur l'envers du dos du maillot de sorte qu'il ne peut s'extraire complètement de l'espace médian dans lequel il est logé et une extrémité mobile qui se prolonge hors dudit espace et qui émerge de ce dernier par un orifice ouvert à l'extrémité de la pièce rapportée proche de l'encolure.

La pièce textile rapportée comporte une partie évasée qui vient doubler le dos du maillot en partie basse.

Selon une autre disposition, le cordon de traction comporte à son extrémité libre un anneau ou une languette permettant de saisir facilement l'extrémité libre du cordon.

Selon la revendication 1, le maillot considéré étant un maillot comportant un col, le dos du maillot comporte une ouverture à travers laquelle passe le cordon de traction, après sa sortie de l'orifice de l'espace médian, pour déboucher sur l'endroit du dos du maillot; ladite ouverture étant agencée de façon à se trouver positionnée sous le col du maillot.

Selon une autre disposition, la l'anneau ou la languette sont configurés de façon à venir se loger sous le col du maillot.

Selon une autre disposition, le cordon de traction est un cordon plat réalisé dans une matière choisie pour faciliter le glissement dudit cordon dans l'espace médian délimité par la paroi de la pièce rapportée et l'envers du dos du maillot, compte tenu des matières constituant la pièce rapportée et le dos du maillot.

Selon une autre disposition, le cordon de traction est constitué d'une bande textile réalisée en satin ou en textile satiné.

Selon une autre disposition, le cordon de traction est un cordon plat en cuir.

Selon une autre disposition, le cordon de traction est constitué d'une bande plate réalisée en matériau plastique.

Selon une autre disposition, le cordon de traction est constitué d'une bande plate réalisée en PVC ou en polyamide.

### DESCRIPTION DES FIGURES

Les caractéristiques et avantages de l'invention seront mieux appréciés grâce à la description qui suit, description qui s'appuie sur les figures annexées qui présentent:
la figure1, une illustration relative au problème technique posé, auquel le dispositif selon l'invention apporte une solution;
les figures 2 et 3, des illustrations représentant un exemple de maillot pouvant être pourvu du dispositif selon l'invention, en vue de face et en vue de dos respectivement;
la figure 4, une représentation schématique du dispositif selon l'invention, vu depuis l'envers du dos du maillot;
la figure 5, une représentation schématique du dispositif selon l'invention, vu depuis l'endroit du dos du maillot;
la figure 6, une illustration du principe de fonctionnement du dispositif selon l'invention.
Il est à noter que, sur les figures annexées, un même élément fonctionnel ou structurel porte, de préférence, un même symbole repère.

### DESCRITION DETAILLEE

Dans la suite de la description, pour de simples raisons de clarté de l'exposé, les caractéristiques techniques générales du dispositif selon l'invention sont présentées au travers d'un exemple dans lequel le dispositif selon l'invention est intégré à un maillot à col, de type polo.

Cependant, il est clair que le dispositif selon l'invention peut être intégré à une grande variété de maillots et que la portée ou l'étendue de l'invention ne sont nullement limitées par cet exemple de mise en œuvre, celles-ci étant seulement définies par les revendications jointes à la présente description.

Lorsqu'on désire ôter un maillot 11, on procède généralement comme l'illustre la figure 1. Dans un premier temps on fait glisser le bas du maillot 11 le long de son corps vers la tête, comme l'indiquent les flèches 14 et 15, puis on complète généralement cette action en tirant sur l'encolure 12 du maillot, dans le sens de la flèche 13, de façon à s'extraire complètement du maillot. Ce mouvement de traction au niveau de l'encolure 12 est généralement accompagné d'un mouvement de traction au niveau du dos.

Or, outre qu'elle est souvent fastidieuse sinon inconfortable, surtout après une pratique sportive intense, cette dernière opération peut nécessiter, selon, par exemple, que le maillot est étroitement assujetti le long du corps ou que le maillot est mouillé, une force de traction susceptible d'endommager, voire de déchirer, l'encolure du maillot, cette éventualité étant d'autant plus probable que le maillot est réalisé dans un textile fin et/ou élastique.

Le dispositif selon l'invention selon l'invention a pour objet de remédier aux inconvénients inhérents à cette dernière opération.

Les figures 2 (vue de face) et 3 (vue de dos) présentent un exemple de maillot pouvant être pourvu du dispositif selon l'invention.

Dans l'exemple proposé le maillot 21 est un maillot à manches courtes, de type polo, surmonté d'un col 22 et présentant sur l'avant une ouverture en V boutonnée, fermée par deux ou trois boutons.

Le maillot 21 est constitué de deux pièces principales 23 et 25 cousues l'une à l'autre, dénommées ici respectivement le "devant du maillot" et le "dos du maillot". L'ouverture inférieure du maillot 21 est limitée par un ourlet 26 tandis que l'ouverture supérieure, par laquelle passe la tête, est limité par le col 22.

Dans la suite du texte on distingue "l'envers" 24 du maillot qui correspond à la surface du maillot en contact avec le corps, de "l'endroit" du maillot qui correspond à la surface visible de l'extérieur.

De même le "devant du maillot correspond à la partie couvrant notamment le torse d'un individu, tandis que l'arrière du maillot, ou dos du maillot, correspond à la partie couvrant notamment le dos du même individu.

Les figures 4 et 5 présentent des illustrations d'un maillot 41 du type de celui illustré par les figures 2 et 3, équipé du dispositif selon l'invention. La figure 4 présent une représentation vue de face, en arraché partiel, laissant voir l'envers 44 du dos 45 du maillot 41 dans la zone où est placé le dispositif selon l'invention. La figure 5 présente une vue à l'endroit du dos 45 du maillot 41, sur laquelle le dispositif selon l'invention est représenté en transparence jusqu'au niveau de l'encolure.

De manière générale le dispositif selon l'invention comporte principalement une pièce textile 46, en textile tissé ou non tissé, rapportée sensiblement au milieu du dos, sur l'envers 44 du maillot 41 ainsi qu'un cordon de traction 48.

La pièce rapportée 46 comporte une partie longiligne 416 s'étendant sensiblement depuis le pli d'encolure 414, qui se prolonge par une partie évasée 417, de forme sensiblement triangulaire par exemple, s'étendant jusqu'au bas 415 du maillot 41.

La pièce rapportée 46 est montée cousue sur l'envers 44 du maillot, sensiblement au milieu du dos 45. Dans sa partie longiligne elle est cousue au maillot par des coutures latérales 47 délimitant un espace médian 418 à l'intérieur duquel est logé le cordon de traction 48, cet espace étant de largeur suffisante pour que le cordon 48 puisse coulisser sans gène à l'intérieur.

Dans la partie évasée 417 la pièce rapportée 46 est cousue au bas du maillot par les prolongements des coutures latérales 47, qui bordent la partie évasée 417, complétées par des coutures de renfort telles que les coutures 412 et 413, qui s'étendent sur tout ou partie de la surface de la partie évasée 417.

A son extrémité opposée à la partie évasée 417, la partie longiligne 416 présente une ouverture 419 permettant le passage du cordon de traction 48.

Selon l'invention, le cordon de traction 48 est placé dans l'espace médian 418 à l'intérieur duquel il peut coulisser librement. Il est cependant fixé en position médiane sur l'envers 44 du maillot 41 par une de ses extrémités, au niveau de la partie évasée 417 de la pièce rapportée 46, au moyen d'une couture d'attache 49.

Dans une forme de réalisation particulière, l'extrémité fixe du cordon de traction 48 est fixée sur l'envers 44 du maillot 41 au niveau de la limite entre la partie longiligne 416 et la partie évasée 417 de la pièce rapportée 46.

Avantageusement la couture d'attache 49 peut être réalisé de façon à servir également de couture de renfort pour la partie évasée 417 de la pièce rapportée 46.

D'un point de vue dimensionnel le cordon de traction 48 est un cordon préférentiellement plat, dont la longueur est telle que son extrémité libre traverse l'ouverture 419 et se prolonge à l'extérieur de la pièce rapportée 46.

Selon le mode de réalisation considéré, le cordon de traction 48 peut se prolonger en cheminant contre l'envers 44 du maillot 41 jusqu'à passer par-dessus l'encolure pour se rabattre sur l'endroit du maillot, au niveau du dos 45.

Cependant, dans une forme de réalisation préférée, illustrée par les figures 4 et 5, le cordon de traction 48 prolonge sa course hors de l'espace médian 418 en traversant une ouverture 411 ménagée dans le dos du maillot 41 et ressort ainsi directement sur l'endroit du dos 45 du maillot 41 à proximité de l'encolure, sans passer au-dessus de l'encolure du maillot.

Avantageusement, dans le cas où le maillot 41 considéré est pourvu d'un col 42, l'ouverture 411 est placée de telle façon qu'elle est recouverte au moins partiellement par le col 42 du maillot lorsque celui-ci est en place, comme l'illustre le trait pointillé 52 de la figure 5.

Selon l'invention, l'extrémité libre du cordon de traction 48 est configurée pour faciliter la saisie de ce dernier par le porteur du maillot. A cet effet suivant le mode de réalisation considéré, différentes dispositions sont envisageables.

Ainsi, le cordon de traction 48 peut se terminer par une légère épissure formée par exemple en rabattant l'extrémité du cordon sur elle-même pour former un ourlet.

Alternativement, comme illustré par les figures 4 et 5, le cordon peut comporter une terminaison en forme d'anneau 51 ou de languette, fixée de manière appropriée à son extrémité, de telle façon que cette terminaison puisse être orientée dans l'axe du cordon lorsqu'on souhaite exercer une traction vers le haut ou, au contraire, rabattue contre le dos du maillot lorsqu'aucune traction n'est exercée. Ladite terminaison est par ailleurs agencée de façon à être masquée au moins partiellement par le col 42 du maillot, si toutefois ce dernier comporte un col.

La figure 6 illustre le principe de mise en œuvre du dispositif selon l'invention en présentant une vue à l'endroit du dos 45 du maillot 41. Sur cette figure également, le dispositif selon l'invention est représenté en transparence jusqu'au niveau de l'encolure.

Selon l'invention, le maillot 41 étant assujetti sur la personne qui le porte, la mise en œuvre du dispositif selon l'invention consiste à se saisir de l'extrémité libre du cordon de traction 48, au niveau de la terminaison 51, l'anneau ou la languette par exemple, en relevant le col 42 de ce dernier si nécessaire; puis à tirer verticalement vers le haut l'extrémité du cordon de traction 48, comme indiqué par la flèche 61 sur la figure, de façon à faire coulisser ce dernier à l'intérieur de l'espace médian 418.

La traction sur le cordon 48 entraine une traction sur la partie évasée 417 de la pièce rapportée 46 qui est solidaire du dos 45 du maillot 41, cette traction étant transmise finalement au bord inférieur 415.

Cette action de traction a pour effet d'induire un plissement progressif 62 du tissus formant le maillot 41 au niveau du dos d'abord, puis progressivement au niveau du devant, de telle sorte que, le bord inférieur 415 du maillot étant tiré vers le haut, comme indiqué par les flèches 63, le maillot 41 glisse progressivement le long du corps de la personne qui le porte jusqu'à son retrait complet.

Avantageusement du fait de la forme de la pièce rapportée 46 et, notamment, de l'existence de la partie évasée 417 cousue sur l'envers 44 du dos 45 du maillot, l'effort de traction transmis par le cordon de traction 48 n'est pas transmis de manière ponctuelle sur le bord inférieur du maillot 415 mais est au contraire réparti sur toute la partie de la surface du dos 45 du maillot solidaire de la partie évasée 417.

Selon l'invention les hauteurs relatives de la partie longiligne 416 et de la partie évasée 417 de la pièce rapportée sont définies de façon à limiter l'effort de traction nécessaire pour faire glisser le maillot le long du corps de la personne qui le porte

Le plissement 62 du maillot 41 et son glissement le long du corps de la personne qui le porte se trouve ainsi grandement facilité, de sorte que la force que doit fournir le porteur du maillot 41 pour s'en extraire est avantageusement plus faible que celle normalement nécessaire lorsque l'on tire directement sur l'encolure.

Le maillot 41 se trouve ainsi remonté le long du corps de la personne qui le porte de façon analogue à ce qui se produit lorsque l'on ôte un maillot en le saisissant par bord inférieur et en le remontant en le faisant glisser le long du corps.

Du point de vue de la fabrication, les différents éléments du dispositif selon l'invention, la pièce rapportée 46 et le cordon de traction 48 principalement peuvent être réalisés dans tous matériaux appropriés.

Ainsi concernant la pièce rapportée 46, celle-ci peut être réalisée dans le même textile que celui du maillot auquel elle est destinée.

Alternativement, pour des raisons de légèreté et/ou de confort, la pièce rapportée 46 peut être réalisée dans un autre textile, en particulier un textile à faible coefficient de friction, du satin ou un textile satiné par exemple.

Par ailleurs concernant le cordon de traction 48, ce dernier peut être réalisé dans tout matériau textile ou non permettant de constituer un cordon plat ayant une résistance mécanique suffisante pour supporter les efforts de traction imposés lors de sa mise en œuvre du dispositif.

Ainsi, le cordon de traction 48 peut être par exemple un cordon plat, en forme de lanière, réalisé en cuir, ou en matériau plastique de type PVC ou polyamide.

Alternativement le cordon de traction 48 peut être réalisé dans un textile approprié choisi pour son faible coefficient de friction, du satin ou un textile satiné par exemple.

## Revendications

1. Dispositif pour faciliter le retrait d'un maillot (41) de type polo ou t-shirt, le retrait du maillot (41) étant opéré par l'encolure; ledit dispositif comportant une pièce de textile (46) rapportée sur l'envers (44) du maillot (41) et positionnée au milieu du dos (45) du maillot, ladite pièce rapporté (46) étant une pièce de tissus s'étendant de l'encolure du maillot (41) jusqu'au bas du maillot (415) et comportant une partie longiligne (416), cousue par ses bords latéraux sur l'envers du dos (45) du maillot (41) de façon à ménager, au niveau de la partie longiligne, entre les deux coutures latérales (47) un espace médian (418) à l'intérieur duquel un cordon de traction (48) est positionné de telle façon que ce dernier puisse coulisser entre la pièce rapportée (46) et l'envers (44) du dos du maillot (41), ledit cordon de traction (48) comportant une extrémité mobile qui se prolonge hors dudit espace (418) et qui émerge de ce dernier par un orifice (419) ouvert à l'extrémité de la pièce rapportée (46) proche de l'encolure; **caractérisé en ce que** la pièce rapportée (46) comporte en outre une partie évasée (417) qui prolonge la partie longiligne (416), ladite partie évasée étant cousue au bas du maillot sur l'envers du dos (45) du maillot, par les prolongements des coutures latérales (47); le cordon de traction (48) présentant un extrémité fixe, fixée par une couture (49) sur l'envers du dos (45) du maillot (41), au niveau de la limite entre la partie longiligne (416) et la partie évasée (417) de la pièce rapportée, de telle sorte qu'il ne peut s'extraire complètement de l'espace médian (418) dans lequel il est logé.

2. Dispositif selon la revendication 1, **caractérisé en ce que** les coutures latérales (47) de la pièce textile rapportée (46) sont complétées, au niveau de la partie évasée (417), par des coutures de renfort (412, 413), qui s'étendent sur tout ou partie de la surface de la partie évasée (417).

3. Dispositif selon la revendication 1 ou 2, **caractérisé en ce que** la couture d'attache (49) est réalisée de façon à servir également de couture de renfort pour la partie évasée (417) de la pièce rapportée (46).

4. Dispositif selon l'une quelconque des revendications 1 à 3, **caractérisé en ce que** les hauteurs relatives de la partie longiligne 416 et de la partie évasée 417 de la pièce rapportée sont définies de façon à limiter l'effort de traction nécessaire pour faire glisser le maillot le long du corps de la personne qui le porte.

5. Dispositif selon l'une quelconque des revendications 1 à 4, **caractérisé en ce que** le cordon de traction (48) comporte à son extrémité libre un anneau (51) ou une languette permettant de saisir facilement l'extrémité libre du cordon (48).

6. Dispositif selon l'une quelconque des revendications 1 à 5, **caractérisé en ce que**, le maillot (41) considéré étant un maillot comportant un col (42), le dos du maillot comporte une ouverture (411) à travers laquelle passe le cordon de traction (48), après sa sortie de l'orifice (419) de l'espace médian (418), pour déboucher sur l'endroit du dos du maillot; ladite ouverture (411) étant agencée de façon à se trouver positionnée sous le col (42) du maillot (41).

7. Dispositif selon la revendication 6, **caractérisé en ce que** l'anneau (51) ou la languette sont configurés de façon à venir se loger sous le col (42) du maillot (41).

8. Dispositif selon l'une quelconque des revendications précédentes, **caractérisé en ce que** le cordon de traction (48) est un cordon plat réalisé dans une matière choisie pour faciliter le glissement dudit cordon (48) dans l'espace médian (418) délimité par la paroi de la pièce rapportée (46) et l'envers du dos (45) du maillot (41), compte tenu des matières constituant la pièce rapportée (46) et le dos du maillot (45).

9. Dispositif selon la revendication 8, **caractérisé en ce que** le cordon de traction (48) est constitué d'une bande textile réalisée en satin ou en textile satiné.

10. Dispositif selon la revendication 8, **caractérisé en ce que** le cordon de traction (48) est un cordon plat en cuir.

11. Dispositif selon la revendication 8, **caractérisé en ce que** le cordon de traction (48) est constitué d'une bande plate réalisée en matériau plastique.

12. Dispositif selon la revendication 11, **caractérisé en ce que** le cordon de traction (48) est constitué d'une bande plate réalisée en PVC ou en polyamide.

## Patentansprüche

1. Vorrichtung zum Erleichtern des Entfernens eines Trikots (41) vom Typ Polo oder T-Shirt, wobei das Entfernen des Trikots (41) über den Kragen erfolgt; wobei die Vorrichtung ein Textilteil (46) beinhaltet, welches an der Innenseite (44) des Trikots (41) angesetzt und in der Mitte des Rückens (45) des Trikots positioniert ist, wobei das eingesetzte Teil (46) ein Stück Stoff ist, welches sich vom Kragen des Trikots (41) bis zum unteren Teil des Trikots (415) erstreckt und einen länglichen Abschnitt (416) beinhaltet, welcher mit seinen seitlichen Rändern an der Innenseite des Rückens (45) des Trikots (41) so aufgenäht ist, dass auf Höhe des länglichen Abschnittes, zwischen den zwei seitlichen Nähten (47), ein mittlerer Raum (418) geschaffen wird, in welchem eine Zugschnur (48) so positioniert ist, dass diese zwischen dem angesetzten Teil (46) und der Innenseite (44) des Rückens des Trikots (41) gleiten kann, wobei die Zugschnur (48) ein bewegliches Ende beinhaltet, welches sich über den Raum (418) hinaus erstreckt und aus diesem durch eine Öffnung (419) austritt, welche sich am Ende des angesetzten Teils (46) in der Nähe des Kragens öffnet;
**dadurch gekennzeichnet, dass** das angesetzte Teil (46) zudem einen aufgeweiteten Abschnitt (417) beinhaltet, welcher den länglichen Abschnitt (416) verlängert, wobei der aufgeweitete Abschnitt am unteren Teil des Trikots auf der Innenseite des Rückens (45) des Trikots durch die Verlängerungen der seitlichen Nähte (47) aufgenäht ist; wobei die Zugschnur (48) ein festes Ende aufweist, fixiert durch eine Naht (49) an der Innenseite des Rückens (45) des Trikots (41), auf Höhe der Grenze zwischen dem länglichen Abschnitt (416) und dem aufgeweiteten Abschnitt (417) des angesetzten Teils in einer Weise, dass sie sich nicht vollständig aus dem mittleren Raum (418), in welchen sie eingelegt ist, extrahieren kann.

2. Vorrichtung nach Anspruch 1, **dadurch gekennzeichnet, dass** sie seitlichen Nähte (47) des angesetzten Textilteils (46) auf Höhe des aufgeweiteten Abschnitts (417) durch Verstärkungsnähte (412, 413) ergänzt werden, welche sich über die Gesamtheit oder einen Teil der Fläche des aufgeweiteten Abschnitts (417) erstrecken.

3. Vorrichtung nach Anspruch 1 oder 2, **dadurch gekennzeichnet, dass** die Befestigungsnaht (49) so ausgeführt ist, dass sie gleichzeitig als Verstärkungsnaht für den aufgeweiteten Abschnitt (417) des angesetzten Teils (46) dient.

4. Vorrichtung nach einem der Ansprüche 1 bis 3, **dadurch gekennzeichnet, dass** die relativen Höhen des länglichen Abschnitts (416) und des aufgeweiteten Abschnitts (417) des angesetzten Teils so definiert sind, dass die Zugkraft zum Verschieben des Trikots entlang des Körpers der dieses Trikot tragenden Person begrenzt wird.

5. Vorrichtung nach einem der Ansprüche 1 bis 4, **dadurch gekennzeichnet, dass** die Zugschnur (48) an ihrem freien Ende einen Ring (51) oder eine Lasche beinhaltet, welche(r) es ermöglicht, das freie Ende der Schnur (48) leicht zu ergreifen.

6. Vorrichtung nach einem der Ansprüche 1 bis 5, **dadurch gekennzeichnet, dass**, da das betrachtete Trikot (41) ein Trikot mit einem Kragen (42) ist, der Rücken des Trikots eine Öffnung (411) beinhaltet, durch welche die Zugschnur (48), nach ihrem Austritt aus der Öffnung (419) des mittleren Raums (418) passiert, um an der Außenseite des Rückens des Trikots auszutreten; wobei die Öffnung (411) so angelegt ist, dass sie unter dem Kragen (42) des Trikots (41) positioniert ist.

7. Vorrichtung nach Anspruch 6, **dadurch gekennzeichnet, dass** der Ring (51) oder die Lasche so konfiguriert ist, dass er oder sie unter dem Kragen (42) des Trikots (41) aufgenommen wird.

8. Vorrichtung nach einem der vorhergehenden Ansprüche, **dadurch gekennzeichnet, dass** die Zugschnur (48) eine flache Schnur ist, welche aus einem Material hergestellt wird, das gewählt ist, um das Gleiten der Schnur (48) in dem mittleren Raum (418), welcher durch die Wand des angesetzten Teils (46) und die Innenseite des Rückens (45) des Trikots (41) abgegrenzt wird, zu erleichtern, angesichts der Materialien, welche das angesetzte Teil (46) und den Rücken des Trikots (45) bilden.

9. Vorrichtung nach Anspruch 8, **dadurch gekennzeichnet, dass** die Zugschnur (48) aus einem Textilband besteht, welches aus Satin oder aus einem satinierten Textil hergestellt ist.

10. Vorrichtung nach Anspruch 8, **dadurch gekennzeichnet, dass** die Zugschnur (48) eine flache Schnur aus Leder ist.

11. Vorrichtung nach Anspruch 8, **dadurch gekennzeichnet, dass** die Zugschnur (48) aus einem Textilband besteht, welches aus einem Kunststoff hergestellt ist.

12. Vorrichtung nach Anspruch 11, **dadurch gekennzeichnet, dass** die Zugschnur (48) aus einem flachen Band besteht, welches aus PVC oder aus Polyamid hergestellt ist.

## Claims

1. A device for facilitating the removal of a shirt (41) of the polo shirt or T-shirt type, the removal of the shirt (41) being carried out through the neckline, said device comprising a textile part (46) added to the inside (44) of the shirt (41) and positioned in the centre of the back (45) of the shirt, said added part (46) being a piece of fabric extending from the neckline of the shirt (41) to the bottom (415) of the shirt and comprising a longilineal part (416), sewn by its lateral edges onto the inside of the back (45) of the shirt (41) so as to provide, in the longilineal part, between the two lateral stitches (47), a middle space (418), inside which a pull cord (48) is positioned so that said cord can slide between the added part (46) and the inside (44) of the back of the shirt (41), said pull cord (48) comprising a movable end, which extends out of said space (418) and which emerges therefrom through an open orifice (419) at the end of the added part (46) close to the neckline,
**characterised in that** the added part (46) further comprises a flared part (417), which extends the longilineal part (416), said flared part being sewn to the bottom of the shirt on the inside of the back (45) of the shirt, by the extensions of the lateral stitches (47), the pull cord (48) having a fixed end, which is fixed by a stitch (49) onto the inside of the back (45) of the shirt (41), at the limit between the longilineal part (416) and the flared part (417) of the added part, so that it cannot be completely extracted from the middle space (418) in which it is housed.

2. The device as claimed in claim 1, **characterised in that** the lateral stitches (47) of the added textile part (46) are supplemented, at the flared part (417), by strengthening stitches (412, 413), which extend over all or part of the surface of the flared part (417).

3. The device as claimed in claim 1 or 2, **characterised in that** the attachment stitch (49) is produced so as to also act as a strengthening stitch for the flared part (417) of the added part (46).

4. The device as claimed in any one of claims 1 to 3, **characterised in that** the relative heights of the longilineal part (416) and of the flared part (417) of the added part are defined so as to limit the pull force required to slide the shirt along the body of the person wearing the shirt.

5. The device as claimed in any one of claims 1 to 4, **characterised in that** the pull cord (48) comprises a ring (51) or a tab at its free end that allows the free end of the cord (48) to be easily grasped.

6. The device as claimed in any one of claims 1 to 5, **characterised in that**, with the considered shirt (41) being a shirt comprising a collar (42), the back of the shirt comprises an opening (411), through which the pull cord (48) passes after it exits the orifice (419) of the middle space (418), in order to emerge at the back of the shirt, said opening (411) being arranged so as to be positioned under the collar (42) of the shirt (41).

7. The device as claimed in claim 6, **characterised in that** the ring (51) or the tab are configured so as to be housed under the collar (42) of the shirt (41).

8. The device as claimed in any one of the preceding claims, **characterised in that** the pull cord (48) is a flat cord made from a material that is selected to facilitate the sliding of said cord (48) in the middle space (418) delimited by the wall of the added part (46) and the inside of the back (45) of the shirt (41), taking into account the materials forming the added part (46) and the back of the shirt (45).

9. The device as claimed in claim 8, **characterised in that** the pull cord (48) is formed by a textile strip made of satin or satin-finish textile.

10. The device as claimed in claim 8, **characterised in that** the pull cord (48) is a flat leather cord.

11. The device as claimed in claim 8, **characterised in that** the pull cord (48) is formed by a flat strip made of plastic material.

12. The device as claimed in claim 11, **characterised in that** the pull cord (48) is formed by a flat strip made of PVC or of polyamide.
